# EUROPÄISCHE PATENTSCHRIFT

(11) **EP 0 835 181 B1**
(45) Veröffentlichungstag und Bekanntmachung des Hinweises auf die Patenterteilung: **22.12.1999**
(21) Anmeldenummer: 96909045.5
(22) Anmeldetag: 06.04.1996
(51) Int. Cl.: B41F 19/06, B44B 5/02

(54) **Prägewalze für eine Prägevorrichtung**
Embossing roller for an embossing device
Cylindre de gaufrage pour outil de gaufrage

(30) Priorität: 28.06.1995 DE 19523441
(43) Veröffentlichungstag der Anmeldung: 15.04.1998
(73) Patentinhaber: LEONHARD KURZ GMBH & CO., 90763 Fürth (DE); Koenig & Bauer Aktiengesellschaft, 97080 Würzburg (DE)
(72) Erfinder: MITSAM, Reinwald, 90579 Langenzenn (DE); SCHAEDE, Johannes, Georg, D-97074 Würzburg (DE)
(74) Vertreter: LOUIS, PÖHLAU, LOHRENTZ & SEGETH
(86) Internationale Anmeldenummer: DE9600649
(87) Internationale Veröffentlichungsnummer: WO9701442

(56) Entgegenhaltungen:
- EP-A- 0 469 433
- WO-A-94/13487
- CH-A- 277 336
- CH-A- 322 275
- DE-U- 8 518 933
- US-A- 3 217 637

## Beschreibung

Die Erfindung betrifft eine für eine Prägevorrichtung vorgesehene Prägewalze, die eine zentrale Trägerwalze und in Umfangsrichtung voneinander beabstandete Prägestempel aufweist, wobei an der Trägerwalze mindestens ein Stempelring befestigt ist, dessen beide axial voneinander beabstandete Randabschnitte zur definierten Anlage mindestens einer zugehörigen Andruckrolle mit Abstandsringen ausgebildet sind, und der mindestens eine Stempelring zwischen den beiden zugehörigen Abstandsringen mit den Prägestempeln ausgebildet ist.

Eine Prägewalze der oben genannten Art ist aus der CH-A 322 275 und aus der US-A 3 217 637 bekannt. Bei der aus der zuerst genannten CH-A 322 275 bekannten Prägewalze wirken mit dieser mehrere Zylinder unterschiedlicher Druckverfahren zusammen. Dabei kann der Anpressdruck der verschiedenen Zylinder auf die Prägewalze, d.h. auf den einzigen Druckzylinder, unterschiedlich sein. Bei der aus der erwähnten US-A 3 217 637 bekannten Prägewalze sind die Prägestempel nur entlang eines Abschnittes des Umfangs der Prägewalze vorgesehen.

Aus der WO 94/13487 A1 ist eine Prägewalze bekannt, bei welcher für unterschiedliche zu beprägende Substrate entsprechend der Einteilung der Nutzen jeweils eine eigene Prägewalze erforderlich ist. Das bedeutet, dag eine derartige bekannte Prägewalze nur zum Prägen großer Präge-Auflagen geeignet ist, weil solche Prägewalzen teuer sind und gleichsam keine Flexibilität besitzen. Außerdem kann es bei großen Abmessungen einer solchen bekannten Prägewalze infolge minimaler Abweichungen von der idealen Zylinderform, wie sie
z.B. temperaturbedingt auftreten können, zu erheblichen Qualitätsproblemen des Prägevorgangs, d.h. des jeweiligen Dekor-Transfers von der Prägefolie auf das Substrat kommen, weil durch die gegen die Prägewalze drückenden Andruckrollen nur ein bedingter Ausgleich der genannten Abweichungen von der idealen Zylinderform der Prägewalze bzw. ein Toleranzausgleich möglich ist.

Aus der DE-PS 233 239 ist eine für eine Prägevorrichtung vorgesehene Prägewalze bekannt, die eine zentrale Trägerwalze und in Umfangsrichtung voneinander beabstandete Prägestempel aufweist, wobei an der Trägerwalze eine Anzahl Stempelringe eng benachbart befestigt sind. Die Stempelringe sind zwischen zwei seitlichen Abstandsringen angeordnet. Diese beiden seitlichen Abstandsringe dienen dort nicht zur definierten Anlage einer zugehörigen Andruckrolle sondern zum Durchstecken und Festlegen von Befestigungsstangen, um die eng benachbart angeordneten Stempelringe zusammenzuhalten.

Die DE 27 53 296 C2 beschreibt eine Schmitzringanordnung zum Erzielen eines definierten Achsabstandes zwischen zwei Druckwerkszylindern eines Rotations-Druckwerkes mit zwei jeweils an einer Stirnseite der beiden Druckwerkszylinder angebrachten Schmitzringen, die mit den Druckwerkszylindern umzulaufen und unter Vorspannung und ständiger gegenseitiger Berührung aufeinander abzurollen vermögen, und von denen mindestens einer mit seiner zentralen Bohrung auf der Achse des zugehörigen Druckwerkszylinders befestigt ist. Zur Vermeidung eines Schmitzringverschleißes wird dort vorgeschlagen, daß bei dem auf der Achse des Druckwerkszylinders befestigten Schmitzring die Auflagerfläche an der Achse des Druckwerkszylinders konvex und die Auflagerfläche in der zentralen Bohrung des Schmitzringes entsprechend konkav gekrümmt ist.

Aus der DE 85 18 933 U1 ist eine Prägewalze mit einem beheizbaren Walzenkern und einem darauf abgestützten, auf seiner Umfangsfläche gravierten Walzenmantel bekannt, wobei der Walzenkern wenigstens im Bereich seiner Abstützung mit dem Walzenmantel aus einem Material mit einem größeren Wärmeausdehnungskoeffizienten besteht als der Walzenmantel.

Der Erfindung liegt die Aufgabe zugrunde, eine Prägewalze der eingangs genannten Art zu schaffen, bei welcher wunschgemäß eine variable Anordnung der Prägestempel möglich ist, und bei welcher Toleranzen bzw. mögliche Abweichungen von der idealen Zylinderform der Prägewalze und ihres Rundlaufes mit einfachen Mitteln kompensierbar sind.

Diese Aufgabe wird bei einer Prägewalze der eingangs genannten Art erfindungsgemäß dadurch gelöst, dag der/jeder Stempelring an die Trägerwalze abmessungs- und materialmäßig derart angepaßt ist, daß der/jeder Stempelring bei Raumtemperatur auf der Trägerwalze verstellbar ist und bei erhöhter Präge- bzw. Betriebstemperatur der Prägewalze die Wärmedehnung den/jeden Stempelring an der Trägerwalze fixiert, daß der/jeder Stempelring zwischen den beiden seitlichen Abstandsringen und zwischen benachbarten Prägestempeln ein Wärmeisolierteil aufweist, und daß an den/jeden Stempelring seitlich Abdeckungen anschließen.

Die Prägestempel sind hierbei zweckmäßigerweise in Umfangsrichtung des Stempelringes äquidistant vorgesehen. An der zentralen Trägerwalze kann ein Stempelring befestigt sein; vorzugsweise sind an der zentralen Trägerwalze jedoch mehrere Stempelringe befestigt. Dadurch, dag die Prägestempel an Stempelringen ausgebildet sind, ist es möglich, an der zentralen Prägewalze eine entsprechende Anzahl Stempelringe wunschgemäß anzuordnen. Dabei ist der axiale Abstand zwischen den benachbarten Stempelringen wunschgemäß in einfacher Weise einstellbar. Durch die Auswahl eines geeigneten Stempelringes ist beispielsweise auch die Teilung der Prägestempel in Umfangsrichtung der Prägewalze wunschgemäß auswählbar. Dadurch, daß die jeweilige Andruckrolle definiert an den beiden seitlichen Abstandsringen anliegt, zwischen welchen die Prägestempel vorgesehen sind, ergibt sich der Vorteil, daß Toleranzen bzw. Abweichungen der Prägewalze von der exakten Zylinderform und somit Abweichungen vom exakten Rundlauf der Prägewalze auf einfache Weise kompensiert werden. Selbstverständlich ist es auch möglich, dag am entsprechenden Stempelring nicht nur eine Andruckrolle anliegt, sondern eine Anzahl Andruckrollen - ähnlich einer Ausbildung einer Prägevorrichtung, wie sie in der DE 32 10 551 C2 offenbart ist.

Bei normaler Raumtemperatur ist zwischen dem jeweiligen Stempelring und der zentralen Trägerwalze eine Gleit- bzw. Schiebesitztoleranz gegeben, so daß der jeweilige Stempelring in axialer Richtung der zentralen Trägerwalze wunschgemäß verstellbar ist. Die Materialauswahl für den Stempelring und die zentrale Trägerwalze ist derartig getroffen, daß sich die zentrale Trägerwalze bei der erhöhten Betriebs- bzw. Prägetemperatur der Prägewalze stärker ausdehnt als der/jeder Stempelring, so daß sich bei der Präge- bzw. Betriebstemperatur der Prägewalze zwischen der zentralen Trägerwalze und dem/jedem Stempelring ein Preß-Sitz ergibt, wodurch der/jeder Stempelring auf der zentralen Trägerwalze fixiert ist.

Zweckmäßigerweise ist der/jeder Stempelring mit einer Heizeinrichtung versehen. Bei dieser Heizeinrichtung kann es sich um eine elektrische Heizeinrichtung handeln. Mit Hilfe einer solchen Heizeinrichtung ist eine genaue Regelung der Temperatur an den Prägestempeln des jeweiligen Stempelringes und insbesondere eine genaue Regelung der Temperatur an den Front- bzw. Stempelflächen der einzelnen Prägestempel möglich. Zu genauen Temperaturregelung der einzelnen Prägestempel des/jedes Stempelringes ist der jeweilige Stempelring zweckmäßigerweise mit Temperaturmeßsensoren versehen, die mit einer Regeleinrichtung verbunden sind, welche auf die genannte Heizeinrichtung geeignet einwirken.

Dadurch, daß erfindungsgemäß der/jeder Stempelring zwischen den beiden seitlichen Abstandsringen und zwischen den benachbarten Prägestempeln ein Wärmeisolierteil aufweist, ergibt sich eine thermische Trennung zwischen den Prägestempeln bzw. deren Front- bzw. Prägeflächen. Diese Wärmeisolierteile weisen zweckmäßigerweise eine Außenoberfläche auf, die der Außenoberfläche der Prägewalze entspricht. Auf diese Weise ergibt sich der Vorteil, daß an dem zu beprägenden Substrat und an der mit dem Substrat simultan zwischen die Prägewalze und die mindestens eine zugehörige Andruckrolle eingeleiteten Prägefolie in den Zwischenräumen zwischen benachbarten Prägestempeln keine unerwünschten, die Prägequalität beeinträchtigenden Falten entstehen können. Die genannten Wärmeisolierteile weisen derartige Isoliereigenschaften auf, daß die Oberflächentemperatur der Wärmeisolierteile keine Wirkung, d. h. keinen Einfluß auf die Prägefolie ausübt, so daß durch die Wärmeisolierteile keine unerwünschte Voraktivierung der Klebeschicht und/oder Dehnung des Trägers der Prägefolie erfolgt.

Während bei einer glatten Prägewalze, wie sie beispielsweise in der oben erwähnten DE 32 10 551 C2 offenbart ist, die Andruckrollen kontinuierlich und gleichmäßig am Zylindermantel abrollen, ist bei einer Prägewalze mit voneinander beabstandeten, einzelnen Prägestempeln der Abrollvorgang entsprechend diskontinuierlich. Das heißt, die Andruckrollen können bei den zur Durchführung des Prägevorgangs erforderlichen Drücken in die Zwischenräume zwischen benachbarten Prägestempeln hinein bewegt werden. Die zwischen benachbarten Prägestempeln vorgesehenen Wärmeisolierteile sind nicht dazu geeignet, die notwendigen Gegenkräfte aufzubringen; materialbedingt geben sie nämlich geringfügig nach. Insbesondere bei einem sogenannten Verzug der Prägewalze, wie er temperaturbedingt oftmals nicht zuverlässig ausschließbar ist, können sich gravierende Probleme ergeben. Hier schafft die vorliegende Erfindung mit einfachen Mitteln zuverlässig dadurch Abhilfe, daß seitlich neben den voneinander beabstandeten Prägestempeln die beiden Abstandsringe vorgesehen sind, gegen welche die mindestens eine zugehörige Andruckrolle der Prägevorrichtung drückt. Bei empfindlichen zu beprägenden Substraten und/oder bei höheren Liniendrücken zwischen der Prägewalze und der mindestens einen Andruckrolle können die Abstandsringe auf dem beprägten Substrat deutliche Eindrücke hinterlassen, welche dann die Überdruckbarkeit einschränken können. Um diesem Mangel abzuhelfen, können bei der erfindungsgemäßen Prägewalze die beiden Abstandsringe des/jedes Stempelringes mit Abfasungsflächen ausgebildet sein. Durch die Ausbildung des jeweiligen Paares von Abstandsringen mit derartigen Abfasungsflächen ergibt sich der Vorteil, daß die Überdruckbarkeit nicht eingeschränkt wird.

Die Abdeckungen können bei der erfindungsgemäßen Prägewalze jeweils aus einem Metallblech bestehen. Sie dienen nicht nur einer geeigneten Gestaltung des Prägezylinders, sondern außerdem auch dazu, die zentrale Trägerwalze nach außen hin wärmezuisolieren. Die Trägerwalze ist nämlich zweckmäßigerweise ebenfalls mit einer Heizeinrichtung versehen. Diese Heizeinrichtung kann beispielsweise von handelsüblichen elektrischen Heizpatronen gebildet sein.

Als zweckmäßig hat es sich erwiesen, wenn von der erfindungsgemäßen Prägewalze, d. h. vom Außenmantel ihrer zentralen Trägerwalze mindestens ein längliches Leistenelement wegsteht, das in axialer Richtung der Trägerwalze orientiert und seitlich neben dem mindestens einen Stempelring mit Saugöffnungen ausgebildet ist. Mit Hilfe der Saugöffnungen, die über geeignete Schlauchleitungen mit einer Unterdruckquelle fluidisch verbindbar sind, ist es zuverlässig möglich, ein zu beprägendes Substrat an der Prägewalze festzulegen. Bei dem Beprägen eines sogenannten endlosen Substrates wird die Vorschubbewegung des Substrates hierbei insbesondere durch eine entsprechende Klemmung zwischen den Abstandsringen des/jedes Stempelringes und den zugehörigen Andruckrollen gewährleistet. Beim Beprägen von blatt-, d. h. bogenförmigen Substraten wird der Substrattranport insbesondere von den länglichen Leistenelmenten mit ihren Saugöffnungen übernommen. Mit Hilfe der genannten Saugöffnungen wird hierbei zweckmäßigerweise der Blatt- bzw. Bogenanfang definiert übernommen. Dabei werden die Blätter bzw. Bögen beispielsweise von einer der Prägestation vorgeordneten Anlegewalze auf das mindestens eine Leistenelement geschoben. Um diese Vorschubbewegung genau definiert zu begrenzen, ist es bevorzugt, wenn bei einer Prägewalze der zuletzt genannten Art, das mindestens eine Leistenelement Anschlagrippen aufweist, die seitlich neben dem mindestens einen Stempelring vorgesehen sind und radial über den mindestens einen Stempelring überstehen. An diesen Anschlagrippen kommt der jeweilige zu beprägende Bogen mit seiner Vorderkante genau definiert zur Anlage und wird durch die am länglichen Leistenelement ausgebildeten Saugöffnungen an das Leistenelement und somit an die Prägewalze angesaugt. Nach der Durchführung des entsprechenden Prägevorgangs wird der Unterdruck aufgehoben. Danach kann durch die genannten Saugöffnungen Druckluft ausgeblasen werden, wodurch die beprägten Substratblätter bzw. -bögen von den Anschlagrippen bzw. von der Prägewalze abgestoßen und beispielsweise von Transportbändern übernommen werden.

Die erfindungsgemäße Prägewalze weist folglich eine Vielzahl von Vorteilen auf, wie:
zeitsparende Austauschbarkeit eines kompletten Stempelringes gegen einen anderen Stempelring gewünschter Prägestempelform und -teilung,
in bestimmten Grenzen variabler Prägewalzendurchmesser und -umfang,
schnelles Erreichen einer stabilen Betriebstemperatur durch getrennte Beheizung der Trägerwalze und des mindestens einen Stempelringes,
zuverlässige und sichere Befestigung und Fixierung des mindestens einen Stempelringes auf der zentralen Trägerwalze infolge des Preß-Sitzes bei der erhöhten Betriebstemperatur der Prägewalze,
zuverlässiger, sicherer Substrattransport sowohl bei Endlossubstratmaterial als auch bei blatt- bzw. bogenförmigem Substratmaterial, weil die Klemmung direkt seitlich neben den einzelnen Stempelflächen bzw. Prägestempeln erfolgt,
keine Probleme durch Verzug der Prägewalze,
problemlose Beprägbarkeit von Substraten unterschiedlicher Dicke, weil gleich neben den einzelnen Prägestempeln die zugehörigen Abstandsringe vorgesehen sind, so daß nicht nur an den Augenrändern der Prägewalze definierte Verhältnisse gegeben sind, sondern jeweils direkt seitlich neben den Prägestempeln, und
Vermeidung unerwünschschter Änderungen im Druckbild bei geänderter Prägetemperatur und demzufolge geändertem Prägewalzendurchmesser.

Weitere Vorteile der erfindungsgemäßen Prägewalze bestehen darin, daß die Temperatur an den Front- bzw. Stempelflächen der Prägestempel sehr genau und einfach regelbar ist, und dag zwischen den genannten Prägeflächen der Prägestempel und den nichtprägenden Zwischenräumen zwischen den Prägestempeln eine thermische Trennung durch Wärmeisolierteile einfach realisierbar ist. Die Wärmeisolierteile sollen die Zylinderform erhalten um die Länge der Folie, die abgezogen wird, entsprechend der Bogenlänge zu halten, da ohne derartige Wärmeisolierteile die Folie der Polygonform von Stempel zu Stempel folgen würde. Dadurch würde die Abzugslänge der Folie kürzer als die Teilung der Stempelabstände am Zylinder bzw. der Abdrucke am zu beprägenden Papierbogen o.dgl. Damit würde die Regelbarkeit stark beeinträchtigt. Durch die Wärmeisolierteile werden die zuletzt erwähnten Mängel auf einfache Weise eliminiert.

Weitere Einzelheiten, Merkmale und Vorteile ergeben sich der nachfolgenden Beschreibung eines in der Zeichnung dargestellten Ausführungsbeispieles der erfindungsgemäßen Prägewalze. Es zeigen:
Figur 1 größtteils aufgeschnitten eine Ausführungsform der Prägewalze mit vier Stempelringen,
Figur 2 einen Querschnitt durch die Prägewalze gemäß Figur 1,
Figur 3 eine Seitenansicht eines Stempelringes der Prägewalze gemäß Figur 1,
Figur 4 einen abgewinkelten Schnitt durch den Stempelring gemäß Figur 3, und
Figur 5 in einer stark verzerrten, nicht maßstabsgetreuen Darstellung geschnitten einen Abschnitt eines Stempelringes und einer zugehörigen Andruckrolle.

Figur 1 zeigt eine Ausbildung der für eine Prägevorrichtung vorgesehenen Prägewalze 10 mit einer zentralen Trägerwalze 12, die als Rohrhülse ausgebildet ist. An jedem der beiden axialen Enden der zentralen Trägerwalze 12 ist ein Flansch 14, 16 befestigt. Bei dem Flansch 14 handelt es sich um den antriebsseitigen Flansch. Über diesen wird die Prägewalze 10 angetrieben. Dieser Antrieb erfolgt über eine verdrehfeste teilbare Kupplung, die in Figur 1 nicht gezeichnet ist. Durch eine solche Ausbildung mit teilbarer Kupplung ergibt sich der Vorteil, daß die Prägewalze 10 zeitsparend austauschbar ist.

An den beiden axialen Enden der Prägewalze 10 bzw. an den Flanschen 14, 16 sind Abstands- bzw. Schmitzringe 18 befestigt, die den Durchmesser der Prägewalze 10 bestimmen.

Diese Abstands- bzw. Schmitzringe 18 dienen zur Abstützung eines (nicht gezeichneten) Andruckrollen- Trägers der Prägevorrichtung.

An der rohrförmigen zentralen Trägerwalze 12 sind vier Stempelringe 20 befestigt, von welchen einer in den Figuren 3 und 4 in einer Seitenansicht und geschnitten dargestellt ist. Die Stempelringe 20 sind in axialer Richtung voneinander beabstandet und an die zentrale Trägerwalze 12 abmessungsmäßig und materialmäßig derartig angepaßt, daß jeder Stempelring 20 bei Raumtemperatur auf der zentralen Trägerwalze 12 verstell- bzw. verschiebbar ist und bei erhöhter Präge- bzw. Betriebstemperatur der Prägewalze 10 die Wärmedehnung den jeweiligen Stempelring 20 an der zentralen Trägerwalze 12 fixiert. Die zentrale Trägerwalze 12 besteht also aus einem Material, das einen größeren Wärmedehnungskoeffizienten besitzt als das Material für die Stempelringe 20.

Jeder Stempelring 20 ist mit einer Heizeinrichtung 22 versehen. Bei diesen Heizeinrichtungen handelt es sich zweckmäßigerweise um elektrische Widerstandsheizungen. Die Leistung ist derart bemessen, daß die gesamte Prozeßwärme aufgebracht werden kann. Jeder der Stempelringe 20 weist einen eigenen elektrischen Regelkreis auf, so daß die einzelnen Stempelringe nicht nur problemlos austauschbar, sondern auch voneinander unabhängig wunschgemäß regelbar sind.

Wie aus den Figuren 1 und 3 ersichtlich ist, ist jeder Stempelring 20 mit einer Reihe von Prägestempeln 24 ausgebildet, die voneinander beabstandet sind. Seitlich neben den Prägestempeln 24 ist der/jeder Stempelring 20 mit Abstandsringen 26 ausgebildet, an welchen die jeweils zugehörige Andruckrolle 28 ( s. Figur 5) anliegt. An jeden der beiden Abstandsringe 26 schließt seitlich integral ein Seitenabschnitt 30 an. Jeder der beiden Seitenabschnitte 30 ist mit einer umlaufenden ringförmigen Rille 32 ausgebildet, die zur Festlegung einer zugehörigen seitlichen Abdeckung 34 vorgesehen ist.

Zwischen benachbarten Prägestempeln 24 und den beiden seitlichen Abstandsringen 26 ist jeweils ein Wärmeisolierteil 36 angeordnet. In Figur 3 ist eines dieser Wärmeisolierteile 36 schraffiert angedeutet. Die Wärmeisolierteile 36 sind beispielsweise zwischen den beiden Abstandsringen 26 festgeschraubt, was mit den Bezugsziffern 38 verdeutlicht ist.

Wie aus Figur 5 ersichtlich ist, sind die beiden Abstandsringe 26 des entsprechenden Stempelringes 20 mit Abfasungsflächen 40 ausgebildet.

Vom Außenmantel 42 der zentralen Trägerwalze 12 der Prägewalze 10 stehen - wie aus Figur 2 ersichtlich ist - vier längliche Leistenelemente 44 weg, die seitlich neben den Stempelringen 20 mit Saugöffnungen 46 ausgebildet sind, wie die Figur 1 zeigt. Die länglichen Leistenelemente 44 weisen außerdem Anschlagrippen 48 auf (sh. Fig. 2), die seitlich neben den Stempelringen 20 vorgesehen sind und radial über die Stempelringe 20 überstehen. Die Anschlagrippen 48 dienen zur genau definierten Anlage der jeweiligen Vorderkante eines zu beprägenden blatt- bzw. bogenförmigen Substrates.

## Patentansprüche

1. Für eine Prägevorrichtung vorgesehene Prägewalze (10), die eine zentrale Trägerwalze (12) und in Umfangsrichtung voneinander beabstandete Prägestempel (24) aufweist, wobei an der Trägerwalze (12) mindestens ein Stempelring (20) befestigt ist, dessen beide axial voneinander beabstandete Randabschnitte zur definierten Anlage mindestens einer zugehörigen Andruckrolle (28) mit Abstandsringen (26) ausgebildet sind, und der mindestens eine Stempelring (20) zwischen den beiden Abstandsringen (26) mit den Prägestempeln (24) ausgebildet ist,
**dadurch gekennzeichnet,**
daß der/jeder Stempelring (20) an die Trägerwalze (12) abmessungs- und materialmäßig derart angepaßt ist, daß der/jeder Stempelring (20) bei Raumtemperatur auf der Trägerwalze (12) verstellbar ist und bei erhöhter Präge- bzw. Betriebstemperatur der Prägewalze (10) die Wärmedehnung den/jeden Stempelring (20) an der Trägerwalze (12) fixiert, daß der/jeder Stempelring (20) zwischen den beiden seitlichen Abstandsringen (26) und zwischen benachbarten Prägestempeln (24) ein Wärmeisolierteil (36) aufweist, und daß an den/jeden Stempelring (20) seitlich Abdeckungen (34) anschließen.

2. Prägewalze nach Anspruch 1,
**dadurch gekennzeichnet,**
daß der/jeder Stempelring (20) mit einer Heizeinrichtung (22) versehen ist.

3. Prägewalze nach Anspruch 1 oder 2,
**dadurch gekennzeichnet,**
daß die beiden Abstandsringe (26) des/jedes Stempelringes (20) mit Abfasungsflächen (40) ausgebildet sind.

4. Prägewalze nach einem der vorhergehenden Ansprüche,
**dadurch gekennzeichnet,**
daß vom Außenmantel (42) der Trägerwalze (12) mindestens ein längliches Leistenelement (44) wegsteht, das in axialer Richtung der Trägerwalze (12) orientiert und seitlich neben dem mindestens einen Stempelring (20) mit Saugöffnungen (46) ausgebildet ist.

5. Prägewalze nach Anspruch 4,
**dadurch gekennzeichnet,**
daß das mindestens eine Leistenelement (44) Anschlagrippen (48) aufweist, die seitlich neben dem mindestens einen Stempelring (20) vorgesehen sind und radial über den mindestens einen Stempelring (20) überstehen.

## Claims

1. Embossing roller (10) provided for an embossing device, having a central carrier roll (12) and embossing dies (24) spaced apart from one another in the circumferential direction, there being fixed to the carrier roll (12) at least one die ring (20), whose two edge portions, spaced apart from each other axially, are formed with spacer rings (26) for defined contact with at least one associated pressure roller (28), and the at least one die ring (20) being formed with the embossing dies (24) between the two spacer rings (26), characterized in that the dimensions and material of the/each die ring (20) are matched to the carrier roll (12) in such a way that the/each die ring (20) is adjustable on the carrier roll (12) when at room temperature and, at an elevated embossing or operating temperature of the embossing roller (10), the thermal expansion fixes the/each die ring (20) to the carrier roll (12), in that the/each die ring (20) has a heat-insulating part (36) between the two lateral spacer rings (26) and between adjacent embossing dies (24), and in that covers (34) adjoin the/each die ring (20) at the sides.

2. Embossing roller according to Claim 1, characterized in that the/each die ring (20) is provided with a heating device (22).

3. Embossing roller according to Claim 1 or 2, characterized in that the two spacer rings (26) of the/each die ring (20) are formed with chamfering surfaces (40).

4. Embossing roller according to one of the preceding claims, characterized in that from the outer cover (42) of the carrier roll (12) there projects at least one elongated strip element (44), which is oriented in the axial direction of the carrier roll (12) and is formed with suction openings (46) laterally alongside the at least one die ring (20).

5. Embossing roller according to Claim 4, characterized in that the at least one strip element (44) has stop ribs (48), which are provided laterally alongside the at least one die ring (20) and project radially beyond the at least one die ring (20).

## Revendications

1. Cylindre d'impression (10), prévu pour un dispositif d'impression, qui comprend un cylindre porteur central (12) et des poinçons d'impression (24) espacés l'un de l'autre suivant la direction circonférentielle, tandis qu'est fixé sur le cylindre porteur (12) au moins un anneau de poinçons (20) dont les deux sections marginales espacées axialement l'une de l'autre sont réalisées avec des anneaux d'espacement (26) pour l'appui défini d'au moins un rouleau de pression (28) associé, et le ou chaque anneau de poinçons (20) est réalisé avec des poinçons d'impression (24) entre les deux anneaux d'espacement (26), caractérisé en ce que le/chaque anneau de poinçons (20) est adapté au cylindre porteur (12), en ce qui concerne les dimensions et les matières, de façon telle que le/chaque anneau de poinçons (20) soit réglable à la température ambiante sur le cylindre porteur (12) et, à une température plus élevée d'impression ou de fonctionnement du cylindre d'impression (10), la dilatation thermique immobilise le/chaque anneau de poinçons (20) sur le cylindre porteur (12), en ce que le/chaque anneau de poinçons (20) comporte une partie thermiquement isolante (36) entre les deux anneaux d'espacement (26) latéraux et entre des poinçons d'impression (24) voisins et en ce que des recouvrements (34) sont latéralement adjacents au/à chaque anneau de poinçons (20).

2. Cylindre d'impression suivant la revendication 1, caractérisé en ce que le/chaque anneau de poinçons (20) est pourvu d'un dispositif chauffant (22).

3. Cylindre d'impression suivant la revendication 1 ou 2, caractérisé en ce que les deux anneaux d'espacement (26) du/de chaque anneau de poinçons (20) sont réalisés avec des surfaces de chanfrein (40).

4. Cylindre d'impression suivant l'une des revendications précédentes, caractérisé en ce qu'au moins un élément en forme de barre (44) allongé se dresse sur la surface périphérique extérieure (42) du cylindre d'impression (12), cet élément en forme de barre étant orienté suivant la direction axiale du cylindre porteur (12) et étant réalisé avec des orifices d'aspiration (46) latéralement à côté du ou de chaque anneau de poinçons (20).

5. Cylindre d'impression suivant la revendication 4, caractérisé en ce que le ou chaque élément en forme de barre (44) comporte des nervures de butée (48) qui sont prévues latéralement à côté du ou de chaque anneau de poinçons (20) et font saillie radialement au-dessus du ou de chaque anneau de poinçons (20).
